# EUROPÄISCHE PATENTSCHRIFT

(11) **EP 3 018 273 B1**
(45) Veröffentlichungstag und Bekanntmachung des Hinweises auf die Patenterteilung: **20.09.2017**
(21) Anmeldenummer: 15192126.9
(22) Anmeldetag: 29.10.2015
(51) Int. Cl.: E05C 3/24, E05C 19/02

(54) **ZUSATZVERRIEGELUNG**
ADDITIONAL LOCK
VERROUILLAGE SUPPLEMENTAIRE

(30) Priorität: 04.11.2014 AT 508002014
(43) Veröffentlichungstag der Anmeldung: 11.05.2016
(73) Patentinhaber: ROTO FRANK AG, 70771 Leinfelden-Echterdingen (DE)
(72) Erfinder: Bachatz, Stefan, 8570 Voitsberg (AT); Trummer, Hannes, 8401 Kalsdorf (AT); Fortmüller, Günther, 8343 Trautmannsdorf (AT)
(74) Vertreter: Müllner, Martin

(56) Entgegenhaltungen:
- DE-A1-102009 048 839
- JP-A- 2001 220 935

## Beschreibung

### Technisches Gebiet

Die Erfindung betrifft eine Zusatzverriegelung für eine Tür oder ein Fenster, welche eine Wirkverbindung zwischen einer Schubplatte der Zusatzverriegelung mit einer entsprechenden Steuermechanik eines Hauptschlosses aufweist und somit von diesem ansteuerbar ist, wobei die Zusatzverriegelung ein Gehäuse mit einem darin drehbar gelagerten gegen seine Ausgangsstellung vorgespannten Sperrhaken umfasst, welcher beim Auftreffen eines Schließstückbolzens in eine Ausnehmung des Gehäuses in seine Verriegelungsstellung verdrehbar ist.

### Stand der Technik

Für Türen oder Fenster mit Mehrfachverriegelungen gibt es eine Vielzahl von Möglichkeiten für die Ausgestaltung von Zusatzschlössern. Zumeist werden ausschiebbare oder parallel zum Stulp verschiebbare Riegel eingesetzt, welche in entsprechende Ausnehmungen in Schließstücken eingreifen.

Weiters bekannt sind Schlösser mit Drehfallenverriegelungen, welche beispielsweise im KFZ-Bereich häufig eingesetzt werden. Ein derartiges Schloss ist beispielsweise in der DE 2345896 A1 gezeigt. Bei den üblichen Drehfallenverriegelungen erfolgt die Verriegelung, wie auch in dieser Druckschrift gezeigt, durch einen Schwenkhebel, welcher mit einer entsprechenden Kante oder Ausnehmung am Sperrhaken zusammenwirkt und im gesperrten Zustand diesen gegenüber dem Verdrehen in Öffnungsrichtung blockiert. Ein derartiger Aufbau ist fehleranfällig, da die beiden drehbaren ineinandergreifenden Teile Sperrhaken und Schwenkhebel bei Belastungszuständen leicht verkeilen können. Damit die Schließsicherheit gewährleistet ist, müssen entweder komplizierte Getriebeübersetzungen zur Betätigung des Schwenkhebels vorgesehen werden, oder die Geometrien zwischen den Wirkflächen von Sperrhaken und Schwenkhebel mit sehr engen Toleranzen gefertigt werden, um sowohl ein sicheres Sperren als auch ein einfaches Entsperren zu ermöglichen. Dies erhöht die Herstellungskosten, was bei einem Einsatz als Hauptschloss bei beispielsweise einem KFZ tolerierbar ist, aber welche für die Verwendung eines derartigen Schlosses als Zusatzschloss an einer Tür oder einem Fenster zu hoch ausfallen würden.

In der DE 10 2009 048839 A1 ist eine Drehfalle für Türen oder Fenster beschrieben, welche ähnlich wie die oben genannten Verriegelungen einen Schwenkhebel und einen Sperrhaken aufweist, welche einen in die Drehfalle eintretenden Bolzen festhalten und damit die Drehfalle verriegeln. Auch hier ergibt sich der Nachteil, dass der Aufbau fehleranfällig ist und mit sehr engen Toleranzen gefertigt werden muss.

### Kurzbeschreibung der Erfindung

Es ist somit Aufgabe der vorliegenden Erfindung, die oben genannten Nachteile zu beseitigen und ein Zusatzschloss zu schaffen, welches die Vorteile einer Drehfallenverriegelung bietet, aber dennoch günstig in der Herstellung ist und eine hohe Sperrsicherheit bietet.

Diese Aufgabe wird erfindungsgemäß dadurch gelöst, dass die Schubplatte im Wesentlichen parallel zur Längsachse des Gehäuses verschiebbar und in Richtung ihrer Verriegelungsstellung vorgespannt ist, und dass die Schubplatte eine zumindest abschnittsweise schräg zu ihrer Bewegungsrichtung verlaufende Steuerkulisse aufweist, in welcher ein Steuerbolzen eines im Wesentlichen normal zur Bewegungsrichtung der Schubplatte verschiebbaren Sperrstücks geführt ist, sodass in Schließstellung des Sperrhakens und somit auch Schließstellung der Schubplatte eine Kante des Sperrstücks gegen eine Schulter des Sperrhakens anliegt und diesen gegenüber dem Verdrehen in Richtung Ausgangsstellung blockiert. Der Öffnungs- und Sperrmechanismus des Zusatzschlosses kann somit durch lediglich zwei linear bewegte Bauteile, welche mit dem Sperrhaken zusammenwirken bewerkstelligt werden, was einerseits sehr günstig in der Herstellung ist und andererseits eine hohe Schließsicherheit bietet.

Gemäß einem weiteren Merkmal der Erfindung ist es vorgesehen, dass die Schulter des Sperrhakens zumindest zweistufig ausgebildet ist, wodurch zumindest zwei Verriegelungspunkte mit der Kante des Sperrstücks geschaffen sind. Alternativ kann auch die Kante des Sperrstücks zumindest zweistufig ausgebildet sein. Da sich bei Türen im Laufe der Zeit bzw. abhängig von der Witterung und Jahreszeit ein gewisser Verzug einstellt, kann durch mehrstufige Verriegelungspunkte in jeder Situation eine sichere Sperrung des Zusatzschlosses erfolgen und die entstehenden Toleranzen können ausgeglichen werden.

Es ist weiters ein Merkmal der vorliegenden Erfindung, dass die Wirkverbindung zwischen Hauptschloss und der Schubplatte der Zusatzverriegelung durch einen Seilzug gebildet ist, wobei die Zugrichtung des Seilzugs entgegengesetzt der Vorspannung der Schubplatte ist. Ein Aufbau mit Seilzug bietet gegenüber einem herkömmlichen Aufbau mit Schubstangen den Vorteil, dass ein wesentlich geringerer Kraftaufwand notwendig ist. Es müssen lediglich die Kräfte der Vorspannungen der Schubplatte des Zusatzschlosses überwunden werden und keine zusätzlichen Kräfte für das Anheben einer Schubstange aufgewendet werden.

Dabei ist es ein weiteres vorteilhaftes Merkmal der Erfindung, dass an der Schubplatte am entgegengesetzten Ende des Seilzugs zum Hauptschloss ein weiterer Seilzug mit der Schubplatte verbunden ist, welcher aus dem Gehäuse heraus geführt ist und mit weiteren Zusatzverriegelungen an der vom Hauptschloss abgewandten Seite der Zusatzverriegelung verbunden ist. Dadurch ist es möglich, beliebig viele Zusatzschlösser, je nach Anwendung, in Serie zu schalten.

Schließlich ist es ein Merkmal der vorliegenden Erfindung, dass die Schubplatte über den Seilzug in eine Öffnungsendlage bewegbar und über das Hauptschloss in dieser arretierbar ist, und dass in der Schubplatte eine im Wesentlichen normal zur Bewegungsrichtung der Schubplatte verschiebbare Raste vorgesehen ist, welche mittels einer Feder in Richtung ihrer ausgefahrenen Stellung vorgespannt ist, und welche in der Öffnungsendlage der Schubplatte und bei Schließstellung des Sperrhakens mit einer Rastschulter des Sperrhakens in Eingriff steht und diesen in Schließstellung federnd verrastet. Oftmals sind Schlösser mit einer sogenannten "Tagstellung" versehen, wobei im Hauptschloss die Falle zumeist in der zurückgezogenen Position arretiert wird, und ein leichtes Öffnen und Schließen einer Tür jederzeit möglich ist. Derartige Funktionen sind oft bei Türen in öffentlichen Gebäuden oder Geschäften wünschenswert. Sollte die betreffende Tür über Zusatzverriegelungen verfügen, so werden diese üblicherweise auch in der geöffneten Stellung arretiert. Durch das oben genannte Merkmal ist es möglich, dass der Sperrhaken beim Schließen einer Tür zwar durch die vorgesehene Raste in seine Sperrposition einrastet, er jedoch mit geringem Kraftaufwand durch Überwinden der Federkraft der Sperrraste wieder in seine Ausgangsstellung zurückbewegt werden kann, wodurch sich die Tür einfach öffnen lässt. Dies bietet den Vorteil, dass die Tür beispielsweise durch Wind oder dergleichen nicht einfach aufgestoßen werden kann, ein Benutzer jedoch beim Öffnen keinen Türdrücker betätigen muss und die Tür mit geringem Kraftaufwand aufdrücken kann.

### Kurze Beschreibung der Zeichnungsfiguren

Die Erfindung wird nun anhand der beiliegenden Zeichnungen näher erläutert, wobei
Fig. 1 eine perspektivische Ansicht auf eine erfindungsgemäße Zusatzverriegelung mit Schließstück und abgenommenem Gehäusedeckel zeigt;
Fig. 2 die Zusatzverriegelung aus Fig. 1 in einer Aufsicht in Ausgangsstellung zeigt;
Fig. 3 die Zusatzverriegelung aus Fig. 2 in Sperrstellung zeigt;
Fig. 4 die Zusatzverriegelung aus Fig. 2 in Öffnungsendlage bei aktivierter Tagstellung und mit dem Sperrhaken in Ausgangsstellung zeigt;
Fig. 5 die Zusatzverriegelung aus Fig. 2 in Öffnungsendlage bei aktivierter Tagstellung in einer Zwischenstellung des Sperrhakens zeigt;
Fig. 6 die Zusatzverriegelung aus Fig. 2 in Öffnungsendlage bei aktivierter Tagstellung mit in Sperrstellung verrastetem Sperrhaken zeigt;
Fig. 7 eine perspektivische Ansicht von einer Seite der Schubplatte zeigt;
Fig. 8 eine perspektivische Ansicht der anderen Seite der Schubplatte zeigt;
Fig. 9 eine perspektivische Ansicht des Sperrhakens zeigt und
Fig. 10 eine perspektivische Ansicht des Sperrstücks zeigt.

### Beschreibung der Ausführungsarten

Die in Fig. 1 dargestellte Zusatzverriegelung in Form eines Zusatzschlosses mit Drehfallenverriegelung weist ein Gehäuse 1 auf, welches zur besseren Ansicht mit entfernter Oberplatte dargestellt ist. Im Gehäuse 1 befindet sich ein an einer Drehachse 24 schwenkbar gelagerter Sperrhaken 2, welcher gegen seine Ausgangsstellung mittels einer Feder 4 (siehe Fig. 2) vorgespannt ist. Parallel zur Längsseite des Gehäuses 1 bewegbar ist eine ebenfalls mittels einer Feder 5 (siehe Fig. 2) gegen ihre Sperrstellung vorgespannte Schubplatte 3 angeordnet. Die Schubplatte 3 weist Aufnahmen 16 für das Einhängen von Zugseilen (nicht gezeigt) auf, welche durch Öffnungen 17 im Gehäuse 1 herausgeführt sind und mit dem Hauptschloss bzw. weiteren Zusatzschlössern verbunden sind. In einer weiteren Aufnahme 20 in der Schubplatte 3 ist eine Raste 18 mittels einer Feder 19 in Richtung Sperrhaken 2 vorgespannt. Beim Schließen der Tür bzw. des Fensters trifft die Zusatzverriegelung auf ein Schließstück 7 mit einem Schließstückbolzen 6, welcher dabei in eine Ausnehmung 8 im Gehäuse 1 und in Folge in eine Ausnehmung 9 im Sperrhaken 2 eintritt und dabei den Sperrhaken 2 in seine Schließstellung verdreht. Der Schließstückbolzen 6 ist vertikal verschiebbar angeordnet, um Positionsungenauigkeiten des Schließstücks auszugleichen. Die Einlaufschräge der Ausnehmung 8 des Gehäuses 1 bringt den Schließstückbolzen 6 in die korrekte Position.

Fig. 2 zeigt eine Aufsicht auf die Zusatzverriegelung aus Fig. 1 in Ausgangsstellung. Die Schubplatte 3 wird durch die Kraft der Feder 5 in Richtung Sperrstellung gedrückt, wobei ein normal zur Bewegungsrichtung der Schubplatte 3 verschiebbares Sperrstück 11 mit einem Steuerbolzen 12 in eine Kulisse 10 der Schubplatte 3 eingreift. Die Kulisse 10 ist zumindest abschnittsweise schräg zur Bewegungsrichtung der Schubplatte 3 angeordnet, wodurch das Sperrstück 11 in Richtung Sperrhaken 2 gedrückt wird. Da der Sperrhaken 2 in Ausgangsstellung ist, liegt das Sperrstück 11 an der Seite des Sperrhakens 2 an, wodurch auch die Schubplatte 3 nicht vollständig in die Sperrstellung gelangen kann. Tritt nun ein Schließstückbolzen 6 in die Ausnehmung 8 des Gehäuses 1 ein, so beginnt sich der Sperrhaken 2 gegen die Kraft seiner Feder 4 in Richtung Schließstellung zu verdrehen, wobei der Schließstückbolzen 6 in eine Ausnehmung 9 des Sperrhakens 2 gleitet.

Bei Erreichen der Schließstellung, wie sie in Fig. 3 dargestellt ist, gleitet eine Kante 13 des Sperrstücks 11 über die Schulter 14 des Sperrhakens 2, wodurch sich die Schubplatte 3 weiter in Richtung Schließstellung und damit das Sperrstück 11 weiter in Richtung Sperrhaken 2 bewegen können. Durch das Anliegen der Schulter 14 des Sperrhakens 2 an der Kante 13 des Sperrstücks 11 ist das Schloss verriegelt. Die Schulter 14 kann auch mehrstufig ausgebildet sein, wobei im gezeigten Ausführungsbeispiel eine zweite Stufe 15 vorgesehen ist. Bei vollständiger Schließstellung liegt die Kante 13 des Sperrstücks 11 an dieser zweiten Stufe 15 an. Da es aber in der Praxis zu Toleranzen, beispielsweise durch den Verzug einer Tür kommt, kann durch das Vorsehen einer mehrstufigen Schulter auch bei größeren Toleranzen noch eine sichere Schließstellung erreicht werden.

Zum Öffnen der Zusatzverriegelung wird über die Schlossmechanik des Hauptschlosses der Seilzug betätigt, wodurch die Schubplatte 3 entgegen der Kraft der Feder 5 gezogen wird. Dadurch wird über den in der Kulisse 10 geführten Steuerbolzen auch das Sperrstück 11 vom Sperrhaken 2 weggezogen und gibt diesen frei, um in seine Ausgangsstellung zurückkehren zu können.

In der in Fig. 4 dargestellten Position befindet sich die Schubplatte 3 in einer Öffnungsendlage, in welcher sie über den Seilzug vom Hauptschloss aus arretierbar ist, wodurch eine Tagstellung für die Zusatzverriegelung erreicht wird. Der Sperrhaken 2 befindet sich in Ausgangslage. Im Bereich des Sperrhakens 2 kommt in dieser Stellung eine normal zur Bewegungsrichtung der Schubplatte 3 bewegbare, mittels einer Feder 19 vorgespannte Raste 18 zum Liegen.

Wird nun die Tür bzw. das Fenster geschlossen, so verdreht sich der Sperrhaken 2, wodurch die Raste 18 durch eine Seitenfläche des Sperrhakens 2 gegen die Kraft ihrer Feder 19 in ihrer Aufnahme 20 zurückgedrückt wird, wie dies in der Fig. 5 dargestellt ist.

Bei Erreichen der Schließstellung des Sperrhakens 2 gemäß der Fig. 6, gleitet die Raste über eine Rastschulter 21 am Sperrhaken 2, wodurch dieser in dieser Position gehalten ist. Beim Öffnen der Zusatzverriegelung muss lediglich in Öffnungsrichtung gezogen werden und die Kraft der Feder 19 der Raste 18 überwunden werden, woraufhin die Zusatzverriegelung freigegeben wird. Somit kann auch in der Tagstellung die Zusatzverriegelung zu einem sicheren Einschnappen der Tür bzw. des Fensters dienen, wobei ein Öffnen weiterhin ohne der Benutzung eines Schlüssels oder eines Türdrückers lediglich durch Aufziehen der Tür bzw. des Fensters möglich ist.

Die Figuren 7 und 8 zeigen im Detail die Schubplatte 3, welche auf einer Seite die Ausnehmungen 16 zur Einhängung von Zugseilen sowie die Aufnahme 20 für die Raste 18 aufweist. Auf der gegenüberliegenden Seite befindet sich die Kulisse 10 für den Steuerbolzen 12 des Sperrstücks 11, sowie eine Aufnahme 22 für die Feder 5.

Fig. 9 zeigt den Sperrhaken 2, welcher eine Ausnehmung 9 zur Aufnahme des Schließstückbolzens 6 aufweist. Um die Drehachse 24 herum ist eine Aufnahme 23 für die Feder 4 angeordnet. In etwa gegenüberliegend der Ausnehmung 9 befindet sich die Schulter 14 zur Verriegelung des Sperrhakens 2, welche im gezeigten Ausführungsbeispiel eine zweite Stufe 15 aufweist.

Schließlich ist in Fig. 10 das Sperrstück 11 gezeigt, welches mit einer Führungsnut 25 versehen ist, die auf einer entsprechenden Rippe im Gehäuse geführt ist. Weiters befindet sich am Sperrstück 11 der Steuerbolzen 12, welcher in die Steuerkulisse 10 in der Schubplatte 3 eingreift sowie die Kante 13, welche mit der Schulter 14 bzw. der zweiten Stufe 15 des Sperrhakens in der Verriegelungsstellung zusammenwirkt.

## Patentansprüche

1. Zusatzverriegelung für eine Tür oder ein Fenster, welche eine Wirkverbindung zwischen einer Schubplatte (3) der Zusatzverriegelung mit einer entsprechenden Steuermechanik eines Hauptschlosses aufweist und somit von diesem ansteuerbar ist, wobei die Zusatzverriegelung ein Gehäuse (1) mit einem darin drehbar gelagerten gegen seine Ausgangsstellung vorgespannten Sperrhaken (2) umfasst, welcher beim Auftreffen eines Schließstückbolzens (6) in eine Ausnehmung (8) des Gehäuses (1) in seine Verriegelungsstellung verdrehbar ist, **dadurch gekennzeichnet, dass** die Schubplatte (3) im Wesentlichen parallel zur Längsachse des Gehäuses (1) verschiebbar und in Richtung ihrer Verriegelungsstellung vorgespannt ist, und dass die Schubplatte (3) eine zumindest abschnittsweise schräg zu ihrer Bewegungsrichtung verlaufende Steuerkulisse (10) aufweist, in welcher ein Steuerbolzen (12) eines im Wesentlichen normal zur Bewegungsrichtung der Schubplatte (3) verschiebbaren Sperrstücks (11) geführt ist, sodass in Schließstellung des Sperrhakens (2) und somit auch Schließstellung der Schubplatte (3) eine Kante (13) des Sperrstücks (11) gegen eine Schulter (14) des Sperrhakens (2) anliegt und diesen gegenüber Verdrehen in Richtung Ausgangsstellung blockiert.

2. Zusatzverriegelung nach Anspruch 1, **dadurch gekennzeichnet, dass** die Schulter (14) des Sperrhakens (2) oder die Kante (13) des Sperrstücks (11) zumindest zweistufig ausgebildet ist, wodurch zumindest zwei Verriegelungspunkte mit der Kante (13) des Sperrstücks (11) oder der Schulter (14) des Sperrhakens (2) geschaffen sind.

3. Zusatzverriegelung nach Anspruch 1 oder 2, **dadurch gekennzeichnet, dass** die Wirkverbindung zwischen Hauptschloss und der Schubplatte (3) der Zusatzverriegelung durch einen Seilzug gebildet ist, wobei die Zugrichtung des Seilzugs entgegengesetzt der Vorspannung der Schubplatte (3) ist.

4. Zusatzverriegelung nach Anspruch 3, **dadurch gekennzeichnet, dass** an der Schubplatte (3) am entgegengesetzten Ende des Seilzugs zum Hauptschloss ein weiterer Seilzug mit der Schubplatte (3) verbunden ist, welcher aus dem Gehäuse (1) heraus geführt ist und mit weiteren Zusatzverriegelungen an der vom Hauptschloss abgewandten Seite der Zusatzverriegelung verbunden ist.

5. Zusatzverriegelung nach Anspruch 3 oder 4, **dadurch gekennzeichnet, dass** die Schubplatte (3) über den Seilzug in eine Öffnungsendlage bewegbar und über das Hauptschloss in dieser arretierbar ist, und dass in der Schubplatte (3) eine im Wesentlichen normal zur Bewegungsrichtung der Schubplatte (3) verschiebbare Raste (18) vorgesehen ist, welche mittels einer Feder (19) in Richtung ihrer ausgefahrenen Stellung vorgespannt ist, und welche in der Öffnungsendlage der Schubplatte (3) und bei Schließstellung des Sperrhakens(2) mit einer Rastschulter (21) des Sperrhakens (2) in Eingriff steht und diesen in Schließstellung federnd verrastet.

## Claims

1. Additional lock for a door or a window, said lock comprising an operative connection between a displacement plate (3) of the additional lock and a corresponding control mechanism of a main lock, and consequently said additional lock can be controlled by said main lock, wherein the additional lock comprises a housing (1) having a locking hook (2) that is pre-stressed against its starting position and is mounted in said housing in a rotatable manner and when a locking piece bolt (6)enters a recess (8) of the housing (1)said locking hook can be rotated into its locking position, **characterised in that** the displacement plate (3) can be displaced essentially parallel to the longitudinal axis of the housing (1) and said displacement plate is pre-stressed in the direction of its locking position, and that the displacement plate (3) comprises a control contour (10) that extends at least in sections at an incline towards the movement direction of said displacement plate and that a control bolt (12) of a locking piece (11) is guided in said control contour, being displaceable essentially normal to the movement direction of the displacement plate (3), so that in the locking position of the locking hook (2) and consequently also the locking position of the displacement plate (3) an edge (13) of the locking piece (11) lies against a shoulder (14) of the locking hook (2) and blocks said locking hook from rotating in the direction of the starting position.

2. Additional lock according to Claim 1, **characterised in that** the shoulder (14) of the locking hook (2) or the edge (13) of the locking piece (11) is configured in an at least two-stepped manner, as a result of which at least two points that lock with the edge (13) of the locking piece (11) or the shoulder (14) of the locking hook (2) are provided.

3. Additional lock according to Claim 1 or 2, **characterised in that** the operative connection between the main lock and the displacement plate (3) of the additional lock is formed by means of a cable pull, wherein the pulling direction of the cable pull is opposite the direction in which the displacement plate (3) is pre-stressed.

4. Additional lock according to Claim 3, **characterised in that** a further cable pull is connected to the displacement plate (3) on the displacement plate (3) on the opposite end of the cable pull to the main lock, said further cable pull being guided out of the housing (1) and being connected to further additional locks on the side of the additional lock that is remote from the main lock.

5. Additional lock according to Claim 3 or 4, **characterized in that** the displacement plate (3) can be moved by way of the cable pull into an opening end position and can be locked by way of the main lock in said opening end position, and that a detent (18) that can be displaced essentially normal to the movement direction of the displacement plate (3) is provided in the displacement plate (3), said detent being pre-stressed in the direction of its extended position by means of a spring (19), and being in engagement in the opening end position of the displacement plate (3) and in the locking position of the locking hook (2) with a latching shoulder (21) of the locking hook (2), said detent latching the locking hook in a resilient manner in the locking position.

## Revendications

1. Verrouillage supplémentaire destiné à une porte ou une fenêtre, lequel présente une liaison fonctionnelle entre une plaque coulissante (3) dudit verrouillage supplémentaire et une mécanique de commande correspondante qui fait partie d'une serrure principale, faisant en sorte qu'il puisse être commandé par cette dernière, ledit verrouillage supplémentaire comprenant un boîtier (1) au sein duquel un crochet de blocage (2), monté rotatif et soumis à une précontrainte l'amenant vers sa position de départ, peut être tourné vers sa position de verrouillage lorsqu'un boulon de pièce de fermeture (6) pénètre dans un évidement (8) du boîtier (1), **caractérisé en ce que** la plaque coulissante (3) peut coulisser sensiblement selon une direction parallèle à l'axe longitudinal du boîtier (1) tout en étant soumise à une précontrainte l'amenant vers sa position de verrouillage, et que la plaque coulissante (3) comporte une coulisse de commande (10) laquelle s'étend au moins sur certaines parties en oblique par rapport à la direction de déplacement de ladite plaque et dans laquelle est guidé un boulon de guidage (12) qui appartient à une pièce de blocage (11) pouvant coulisser selon une direction sensiblement normale à la direction de déplacement de la plaque coulissante (3), de sorte qu'en position de fermeture du crochet de blocage (2) et, par conséquent, en position de fermeture de la plaque coulissante (3), une arête (13) de la pièce de fermeture (11) soit plaquée contre une épaule (14) du crochet de blocage (2) pour ainsi le bloquer de manière à empêcher qu'il ne se tourne vers sa position de départ.

2. Verrouillage supplémentaire selon la revendication 1, **caractérisé en ce que** l'épaule (14) du crochet de blocage (2), ou l'arête (13) de la pièce de blocage (11), est réalisée de manière à avoir au moins deux crans, créant ainsi au moins deux points de verrouillage avec l'arête (13) de la pièce de blocage (11) ou avec l'épaule (14) du crochet de blocage (2).

3. Verrouillage supplémentaire selon les revendications 1 ou 2, **caractérisé en ce que** la liaison fonctionnelle entre la serrure principale et la plaque coulissante (3) du verrouillage supplémentaire est réalisée sous forme d'un câble, le sens de traction dudit câble étant contraire à la précontrainte de la plaque coulissante (3).

4. Verrouillage supplémentaire selon la revendication 3, **caractérisé en ce qu'**à son extrémité située à l'opposé du câble vers la serrure principale, la plaque coulissante (3) est pourvue d'un autre câble lequel est mené vers l'extérieur du boîtier (1) pour ainsi relier la plaque coulissante (3) à d'autres verrouillages supplémentaires situés sur le côté dudit verrouillage supplémentaire qui se trouve à l'opposé de la serrure principale.

5. Verrouillage supplémentaire selon les revendications 3 ou 4, **caractérisé en ce que** la plaque coulissante (3) peut être déplacée par ledit câble dans une situation finale d'ouverture puis immobilisée dans celle-ci par la serrure principale et qu'au sein de la plaque coulissante (3) se trouve un cliquet (18) lequel peut coulisser selon une direction sensiblement normale à la direction de déplacement de la plaque coulissante (3) et lequel est soumis, au moyen d'un ressort (19), à une précontrainte l'amenant vers sa position déployée et lequel vient en prise avec une épaule d'encliquetage (21) du crochet de blocage (2) lorsque la plaque coulissante (3) est en situation finale d'ouverture et le crochet de blocage (2) adopte sa position fermée, pour ainsi maintenir ce dernier dans sa position fermée en effectuant un encliquetage par force élastique.
